# EUROPÄISCHE PATENTSCHRIFT

(11) **EP 1 947 969 B1**
(45) Veröffentlichungstag und Bekanntmachung des Hinweises auf die Patenterteilung: **09.03.2011**
(21) Anmeldenummer: 06818274.0
(22) Anmeldetag: 23.10.2006
(51) Int. Cl.: A43B 13/14, A43B 13/18, A43B 21/26

(54) **SCHUH, INSBESONDERE SPORTSCHUH**
SHOE, IN PARTICULAR SPORTS SHOE
CHAUSSURE, EN PARTICULIER UNE CHAUSSURE DE SPORT

(30) Priorität: 05.11.2005 DE 202005017306 U
(43) Veröffentlichungstag der Anmeldung: 30.07.2008
(73) Patentinhaber: PUMA Aktiengesellschaft Rudolf Dassler Sport, 91074 Herzogenaurach (DE)
(72) Erfinder: ROHWER-KAHLMANN, Jörg, 80799 München (DE)
(74) Vertreter: Gosdin, Michael
(86) Internationale Anmeldenummer: PCT/EP2006/010189
(87) Internationale Veröffentlichungsnummer: WO 2007/051539

(56) Entgegenhaltungen:
- WO-A-02/41722
- WO-A-03/037123
- CH-A- 497 146
- US-A1- 2005 155 254
- US-B1- 6 487 796

## Beschreibung

Die Erfindung betrifft einen Schuh, insbesondere einen Sportschuh, gemäss dem Oberbegriff des Anspruchs 1.

Bei Schuhen dieser Art ist es im allgemeinen erforderlich, für ein gewünschtes Feder- und Dämpfverhalten der Sohle zu sorgen. Hierzu sind im Stand der Technik vielfältige Lösungen bekannt. Ein solcher Schuh wird in der WO 02/417722 A1 beschrieben.

In der WO 01/17384 A2 ist eine Sohle für einen Schuh beschrieben, bei der im Hinterfußbereich zwischen einem Träger- bzw. Innenteil und einer Außensohle eine Anzahl Rippen positioniert sind, die eine gekrümmte Form aufweisen. Damit wird erreicht, dass bei Belastung der Sohle mit Auftrittsktäften ein Biegen der Rippen erfolgt, wobei die Rippe eine fast halbellipsoide Form einnimmt.

Bekannt ist es ferner, relativ aufwändige Dämpfungselemente einzusetzen, die dann in der Lage sind, dem Schuh ein definiertes Federungs- und Dämpfungsverhalten zu verleihen. Als Beispiel hierfür sei die Lösung gemäß der WO 03/092423 A1 genannt, aus der ein Dämpfungselement für einen Sportschuh bekannt ist, das einen speziellen Aufbau aufweist. Das Dämpfungselement hat eine Vielzahl von nebeneinander angeordneten Einzelelementen, die jeweils eine Feder- und Dämpfkammer nach Art eines Kolben-Zylinder-Systems bilden. In der Form entsprechende erste und zweite Elemente sind über einen Verbindungsabschnitt miteinander verbunden, wobei bei Belastung der Sohle das kleiner ausgebildete Element in das größere eintritt, das hierfür einen Aufnahmeraum bildet.

Ein derartiges Dämpfelement ist gemäß der genannten Lösung primär dafür vorgesehen, in eine Zwischensohle integriert zu werden, wozu es im Stand der Technik weitere Vorbilder gibt. Hierzu wird auf die EP 0 387 505 A1 hingewiesen, die ein wabenförmig ausgebildetes Dämpfungselement offenbart, das in einen Aufnahmeraum in der Zwischensohle des Schuhs eingesetzt wird.

Nachteilig ist es bei den vorbekannten Lösungen, dass die Herstellung derart hochwertiger Schuhe einen nicht unerheblichen Kostenaufwand verursacht. Es ist daher erstrebenswert, ein hinreichendes Federungs- und Dämpfungsverhalten im Schuh sicherzustellen, ohne hierfür die hohen Kosten für Herstellung und/oder Montage in Kauf nehmen zu müssen.

Der Erfindung liegt die **Aufgabe** zugrunde, einen Schuh, insbesondere einen Sportschuh, der eingangs genannten Art so fortzubilden, dass ein gut steuerbarer Verlauf der Federsteifigkeit bzw. des Dämpfungsverhaltens erzielt werden kann, wobei jedoch eine ökonomische Fertigung des Schuhs sichergestellt sein soll. Ferner soll eine definierte Federsteifigkeit über dem Federweg erhalten bleiben; es soll insbesondere möglich sein, das Federverhalten der Schuhsohle beeinflussen zu können.

Die **Lösung** dieser Aufgabe durch die Erfindung ist dadurch gekennzeichnet, dass das Träger- oder Innenteil und das Sohlenelement des Schuhs zumindest über einen Teil ihrer Erstreckung in Schuhlängsrichtung betrachtet voneinander beabstandet sind, wobei die Verbindung zwischen dem Träger-oder Innenteil und dem Sohlenelement an zwei voneinander beabstandeten Stellen so erfolgt, dass sich unter dem Fersenbereich des Fußes des Trägers ein Spalt, insbesondere ein Luftspalt, zwischen dem Träger- oder Innenteil und dem Sohlenelement ergibt, wobei sich der Spalt zumindest abschnittsweise über die gesamte Breite der Sohle erstreckt und wobei das Sohlenelement im hinteren Endbereich des Schuhs mit dem Träger- oder Innenteil verbunden ist und wobei der Spalt zwischen dem Träger- oder Innenteil und dem Sohlenelement von der Seite des Schuhs aus betrechtet bogenförming ausgebildet ist.

Dabei kann das Sohlenelement am Träger- oder Innenteil in einer gewissen Höhe über dem Boden angebunden sein. Insofern stellt bei dieser Ausführungsform das Sohlenelement eine geschlossene Form des Schuhs bzw. einen Abschluss im hinteren Schuhbereich her.

Bevorzugt ist der Spalt zwischen dem Träger- oder Innenteil und dem Sohlenelement in Schuhlängsrichtung betrachtet zwischen dem tiefsten Punkt der Ferse bzw. des Träger- oder Innenteils und dem hinteren Ende des Träger-oder Innenteils angeordnet, wobei besonders bevorzugt vorgesehen ist, dass sich der Spalt mindestens über den Bereich zwischen dem tiefsten Punkt der Ferse bzw. des Träger- oder Innenteils und dem in Schuhlängsrichtung betrachtet hinteren Ende des Träger- oder Innenteils erstreckt. Dabei kann insbesondere vorgesehen sein, dass sich der Spalt zwischen dem Träger- oder Innenteil und dem Sohlenelement in Schuhlängsrichtung betrachtet über mindestens 10 %, bevorzugt über mindestens 15 %, der gesamten Länge des Schuhs erstreckt.

Mit dieser Ausgestaltung wird ein "schwebender Sohlenbereich" geschaffen, d. h. ein - in Längsrichtung des Schuhs betrachtet - mit spaltförmigem Abstand versehener materialfreier (nur mit Luft gefüllter) Bereich, in dem das Träger- oder Innenteil vom Sohlenelement beabstandet ist, wodurch ein federndes Verhalten der Sohle erreicht wird.

Der Spalt zwischen dem Träger- oder Innenteil und dem Sohlenelement kann von der Seite des Schuhs aus betrachtet kreisbogenförmig oder sichelförmig, ausgebildet sein. Dabei kann die im hinteren Endbereich des Schuhs angeordnete Verbindungsstelle zwischen dem Träger- oder Innenteil und dem Sohlenelement in einer Höhe über der Bodenfläche liegen, die mindestens 20 %, meist mindestens 40 % und bevorzugt mindestens 60 %, der Höhe des Schuhs im Fersenbereich entspricht.

Das Pronations- bzw. Supinationsverhalten des Schuhs kann gezielt beeinflusst werden, wenn weiterbildungsgemäß ein Stützelement im Spalt zwischen dem Träger- oder Innenteil und dem Sohlenelement angeordnet ist. Dieses Stützelement ist in jedem Falle so angeordnet, dass über einen definierten Bereich - in Richtung der Längsachse des Schuhs betrachtet - der in Rede stehende Spalt verbleibt.

Bevorzugt ist daher vorgesehen, dass sich das Stützelement ab dem tiefsten Punkt der Ferse bzw. des Träger- oder Innenteils in Schuhlängsrichtung in Richtung des vorderen Endes des Träger- oder Innenteils erstreckt und insbesondere den Rest des Spalts frei lässt.

Weiterhin kann sich das Stützelement nur über einen Teil der Breite des Träger- oder Innenteils erstrecken. Das Stützelement kann sich dabei in Schuhlängsrichtung in Richtung des vorderen Endes des Träger- oder Innenteils verbreitern. Durch asymmetrische Verbreiterung des Stützelements zu den Schuhseiten hin kann das Pronations- bzw. Supinationsverhalten gezielt beeinflusst werden.

Das Träger- oder Innenteil ist bevorzugt als schalenförmiger Körper ausgebildet bzw. es weist einen schalenförmigen Körper auf, der die Ferse des Trägers des Schuhs zumindest teilweise umgibt.

Das Sohlenelement wird bevorzugt zumindest teilweise aus einem Anbindungsteil und einer Außensohle gebildet, wobei das Anbindungsteil mit seiner einen Seite mit der Außensohle verbunden ist. Dabei kann insbesondere vorgesehen sein, dass sich die Außensohle über den gesamten Bereich erstreckt, in dem das Träger- oder Innenteil und das Sohlenelement voneinander beabstandet sind.

Die Teile der Sohle bestehen bevorzugt aus Kunststoff, insbesondere aus thermoplastischem Material. Dabei ist namentlich bevorzugt an Polyäthylen, Polypropylen, Polybutan, Polyamid, Polyurethan oder eine Mischung von wenigstens zwei dieser Kunststoffe gedacht. Der Kunststoff kann durchscheinend oder durchsichtig sein. Auch die Außensohle kann aus Kunststoff, vorzugsweise aus Polyäthylen, Polypropylen, Polybutan, Polyamid, Polyurethan oder einer Mischung von wenigstens zwei dieser Kunststoffe, oder aus Gummi bestehen, wobei das Material nicht durchscheinend oder nicht durchsichtig ist.

Der Werkstoff der einzelnen Sohlenbestandteile sowie deren geometrische Abmessungen können zur Festlegung der Feder- und/oder Dämpfungseigenschaften der Sohle fachmännisch ausgewählt werden.

Mit der vorgeschlagenen Ausgestaltung wird in einfacher Weise erreicht, dass sich - zumindest über einen gewissen Federwegbereich - ein gewünschter Verlauf der Federsteifigkeit des Schuhs und insbesondere dessen Sohle bei Belastung ergibt.

Die Fertigung des vorgeschlagenen Schuhs ist in einfacher Weise und kostengünstig möglich, wofür bekannte Methoden eingesetzt werden.

In der Zeichnung sind Ausführungsbeispiele der Erfindung dargestellt. Es zeigen:
- Fig. 1: einen Sportschuh, von der Seite aus betrachtet,
- Fig. 2: eine alternative Ausführungsform des Schuhs gemäß Fig.1 mit einem als Fersenkeil ausgebildeten Stützelement,
- Fig. 3: den Schnitt A-B gemäß Fig. 2 durch den Schuh bei nicht dargestelltem Schuhoberteil,
- Fig. 4: die Ansicht des Schuhs von hinten bei nicht dargestelltem Schuhoberteil,
- Fig. 5: die Ansicht des Schuhs von unten und
- Fig. 6: den Schnitt C-D gemäß Fig. 5 für den Schuh gemäß Fig. 2.

In Fig. 1 ist ein Sportschuh von der Seite aus betrachtet dargestellt, der in bekannter Weise ein Schuhoberteil 1 aufweist, das mit einer Sohle 2 verbunden ist. Die Sohle 2 weist ein Träger- oder Innenteil 3 auf, das jedenfalls im hinteren Bereich des Schuhs als Fersenschale ausgebildet ist und zur teilweisen Umgebung der Ferse des Fußes des Trägers geformt ist. Der Kontakt mit dem Boden erfolgt über ein Sohlenelement 4, das jedenfalls im hinteren Bereich des Schuhs aus einem Anbindungsteil 12 besteht, an dessen Unterseite eine Außensohle 13 befestigt, z. B. angeklebt, ist.

Wesentlich ist, dass zwischen dem Träger- oder Innenteil 3 und dem Sohlenelement 4 ein materialfreier (luftgefüllter) Spalt 7 verbleibt, der sich zumindest abschnittsweise über die gesamte Breite des Schuhs bzw. der Sohle 2 erstreckt. Dieser Spalt 7 wird geschaffen, indem das Träger- oder Innenteil 3 mit dem Sohlenelement 4 an zwei Verbindungsstelle 5 und 6 miteinander verbunden ist, so dass sich zwischen diesen beiden Stellen 5, 6 ein freitragender Bereich ergibt; dieser Bereich kann als "schwebender Fersenbereich" angesprochen werden.

Wie in Fig. 1 zu sehen ist, verläuft der Spalt 7 und damit der freitragende Bereich über eine Erstreckung x, der in Schuhlängsrichtung L gemessen wird. Im Verhältnis zur gesamten Länge X des Schuhs ist festzustellen, dass die Erstreckung x mindestens 10 % dieses Wertes beträgt, so dass sich der freitragende Bereich als sehr viel größer erweist, als es bei einer Sohle mit Wabenelementen der Fall wäre, deren Achse sich quer zur Längsrichtung L und horizontal erstreckt. Im Ausführungsbeispiel nach Fig. 1 beträgt die Erstreckung x etwa 30 % der Gesamtlänge X.

Um den gewünschten Federeffekt des freitragenden Bereichs zu erzielen, sollte sich der Spalt 7 - in Schuhlängsrichtung L betrachtet - zwischen dem tiefsten Punkt 8 und dem hinteren Ende 9 des Träger- oder Innenteils 3 erstrecken. Im Ausführungsbeispiel gemäß Fig. 1 ist der Spalt 7 indes deutlich länger.

Zu erkennen ist weiterhin, dass der Spalt 7 - von der Schuhseite aus betrachtet - einen sichelförmigen bzw. kreisbogenförmigen Verlauf hat und im hinteren Bereich des Schuhs, d. h. an der Verbindungsstelle 6, in einer Höhe h endet, die deutlich über dem Bodenbereich liegt. Im Ausführungsbeispiel ist vorgesehen, dass die Höhe h der hinteren Verbindungsstelle 6 etwa 65 % der gesamten Höhe H des Schuhs im Fersenbereich entspricht. Bevorzugt liegt die Verbindungsstelle 6 bei mindestens 40 % der Höhe H.

Zwischen dem tiefsten Punkt 8 und dem hinteren Ende 9 des Träger- oder Innenteils 3 verläuft der Spalt 7 im wesentlichen kreisbogenförmig, wobei sich der Kreisbogen über mindestens 45°, vorzugsweise über mindestens 60°, erstreckt. Im Ausführungsbeispiel gemäß Fig. 1 beträgt die Erstreckung des Kreisbogens ca. 90°.

Das in Fig. 2 dargestellte Ausführungsbeispiel des Sportschuhs unterscheidet sich von demjenigen gemäß Fig. 1, dass zusätzlich ein Stützelement 10 vorgesehen ist, das als Fersenkeil fungiert und das Träger- oder Innenteil 3 gegenüber dem Sohlenelement 4 teilweise abstützt. Im Ausführungsbeispiel erstreckt sich das Stützelement vom tiefsten Punkt 8 des Träger- oder Innenteils 3 in Richtung des vorderen Endes 11 des Träger- oder Innenteils 3. Wie zu sehen ist, verringert sich die Erstreckung x des Spalts 7 im Vergleich zur Lösung gemäß Fig. 1, beträgt jedoch nach wie vor mindestens 10 % der Gesamtlänge X des Schuhs.

Wie anhand der Schnittdarstellung gemäß Fig. 3 gesehen werden kann (Schnitt A-B gemäß Fig. 2), erstreckt sich das Stützelement 10 nicht über die gesamte Schuhbreite, sondern nur über einen Teil der Breite; links und rechts vom Stützelement 10 - in Schuhlängsrichtung L betrachtet - verbleibt ein seitlich angeordneter Spalt 7 auch entlang der Längserstreckung des Stützelements 10. Durch entsprechende Ausformung des Stützelements 10 und namentlich durch den Verlauf dessen Breite über die Schuhlängsrichtung L kann das Pronations- und Supinationsverhalten des Schuhs beeinflusst und an gewünschte Verhältnisse angepasst werden.

Aus der Darstellung gemäß Fig. 4 ist zu erkennen, wie sich die Außensohle 13 im Fersenbereich des Schuhs, an der Außenseite des Anbindungsteils 12 angebracht, nach oben erstreckt. Die Außensohle 13 ist dabei mit einer gewünschten Profilierung versehen, wie es sich aus Fig. 4 ergibt.

Ein Beispiel für die Profilierung der Außensohle 13 ergibt sich auch aus der Darstellung gemäß Fig. 5.

In Fig. 6 ist der Schnitt C-D gemäß Fig. 5 zu sehen, aus dem hervorgeht, dass das Sohlenelement 4 im Vorderbereich des Schuhs ein Außensohlenelement 14 aufweisen kann.

### Bezugszeichenliste

- 1: Schuhoberteil
- 2: Sohle
- 3: Träger- oder Innenteil
- 4: Sohlenelement
- 5: Verbindungsstelle
- 6: Verbindungsstelle
- 7: Spalt
- 8: tiefster Punkt der Ferse bzw. des Träger- oder Innenteils
- 9: hinteres Ende des Träger- oder Innenteils
- 10: Stützelement (Fersenkeil)
- 11: vorderes Ende des Träger- oder Innenteils
- 12: Anbindungsteil
- 13: Außensohle
- 14: Außensohlenelement

- L: Schuhlängsrichtung
- x: Erstreckung des Spalts in Schuhlängsrichtung
- X: gesamte Länge des Schuhs
- h: Höhe der hinteren Verbindungsstelle über dem Boden
- H: Höhe des Schuhs im Fersenbereich

## Patentansprüche

1. Schuh, insbesondere Sportschuh, mit einem Schuhoberteil (1) und einer Sohle (2), wobei die Sohle (2) ein zur Aufnahme des Fersenbereichs des Fußes des Trägers ausgebildetes und mit dem Schuhoberteil (1) fest verbundenes Träger- oder Innenteil (3) und ein mit dem Träger- oder Innenteil (3) verbundenes Sohlenelement (4) aufweist,
wobei das Träger- oder Innenteil (3) und das Sohlenelement (4) zumindest über einen Teil ihrer Erstreckung in Schuhlängsrichtung (L) betrachtet voneinander beabstandet sind, wobei die Verbindung zwischen dem Träger- oder Innenteil (3) und dem Sohlenelement (4) an zwei voneinander beabstandeten Stellen (5, 6) so erfolgt, dass sich unter dem Fersenbereich des Fußes des Trägers ein Spalt (7), insbesondere ein Luftspalt, zwischen dem Träger- oder Innenteil (3) und dem Sohlenelement (4) ergibt, wobei sich der Spalt (7) zumindest abschnittsweise über die gesamte Breite der Sohle (2) erstreckt, wobei das Sohlenelement (4) im hinteren Endbereich des Schuhs mit dem Träger- oder Innenteil (3) verbunden ist, **dadurch gekennzeichnet dass** der Splat (7) zwischen dem Träger- oder Innenteil (3) und dem Sohlenelement (4) von der Seite des Schuhs aus betrachtet bogenförmig ausgebildet ist.

2. Schuh nach Anspruch 1, **dadurch gekennzeichnet, dass** der Spalt (7) zwischen dem Träger- oder Innenteil (3) und dem Sohlenelement (4) von der Seite des Schuhs aus betrachtet kreisbogenförmig ausgebildet ist.

3. Schuh nach Anspruch 1 oder 2, **dadurch gekennzeichnet, dass** sich der Spalt (7) zwischen dem Träger- oder Innenteil (3) und dem Sohlenelement (4) in Schuhlängsrichtung (L) betrachtet zwischen dem tiefsten Punkt (8) der Ferse bzw. des Träger- oder Innenteils (3) und dem hinteren Ende (9) des Träger- oder Innenteils (3) erstreckt.

4. Schuh nach einem der Ansprüche 1 bis 3, **dadurch gekennzeichnet, dass** sich der Spalt (7) zwischen dem Träger- oder Innenteil (3) und dem Sohlenelement (4) in Schuhlängsrichtung (L) betrachtet mindestens über den Bereich zwischen dem tiefsten Punkt (8) der Ferse bzw. des Träger-oder Innenteils (3) und dem in Schuhlängsrichtung (L) betrachtet hinteren Ende (9) des Träger- oder Innenteils (3) erstreckt.

5. Schuh nach einem der Ansprüche 1 bis 4, **dadurch gekennzeichnet, dass** sich der Spalt (7) zwischen dem Träger- oder Innenteil (3) und dem Sohlenelement (4) in Schuhlängsrichtung (L) betrachtet (x) über mindestens 10 % der gesamten Länge (X) des Schuhs erstreckt.

6. Schuh nach Anspruch 5, **dadurch gekennzeichnet, dass** sich der Spalt (7) zwischen dem Träger- oder Innenteil (3) und dem Sohlenelement (4) in Schuhlängsrichtung (L) betrachtet (x) über mindestens 15 % der gesamten Länge (X) des Schuhs erstreckt.

7. Schuh nach einem der Ansprüche 1 bis 6, **dadurch gekennzeichnet, dass** die im hinteren Endbereich des Schuhs angeordnete Verbindungsstelle (6) zwischen dem Träger- oder Innenteil (3) und dem Sohlenelement (4) in einer Höhe (h) über der Bodenfläche liegt, die mindestens 20 % der Höhe (H) des Schuhs im Fersenbereich entspricht.

8. Schuh nach Anspruch 7, **dadurch gekennzeichnet, dass** die im hinteren Endbereich des Schuhs angeordnete Verbindungsstelle (6) in einer Höhe (h) über der Bodenfläche liegt, die mindestens 60 % der Höhe (H) des Schuhs im Fersenbereich entspricht.

9. Schuh nach einem der Ansprüche 1 bis 8, **dadurch gekennzeichnet, dass** ein Stützelement (10) im Spalt (7) zwischen dem Träger- oder Innenteil (3) und dem Sohlenelement (4) angeordnet ist.

10. Schuh nach Anspruch 9, **dadurch gekennzeichnet, dass** sich das Stützelement (10) ab dem tiefsten Punkt (8) der Ferse bzw. des Träger-oder Innenteils (3) in Schuhlängsrichtung (L) in Richtung des vorderen Endes (11) des Träger- oder Innenteils (3) erstreckt und insbesondere den Rest des Spalts (7) frei lässt.

11. Schuh nach Anspruch 9 oder 10, **dadurch gekennzeichnet, dass** sich das Stützelement (10) nur über einen Teil der Breite des Träger- oder Innenteils (3) erstreckt.

12. Schuh nach einem der Ansprüche 9 bis 11, **dadurch gekennzeichnet, dass** sich das Stützelement (10) in Schuhlängsrichtung (L) in Richtung des vorderen Endes (11) des Träger- oder Innenteils (3) verbreitert.

13. Schuh nach einem der Ansprüche 1 bis 12, **dadurch gekennzeichnet, dass** das Träger- oder Innenteil (3) als schalenförmiger Körper ausgebildet ist bzw. einen schalenförmigen Körper aufweist, der die Ferse des Trägers des Schuhs zumindest teilweise umgibt.

14. Schuh nach einem der Ansprüche 1 bis 13, **dadurch gekennzeichnet, dass** das Sohlenelement (4) zumindest teilweise aus einem Anbindungsteil (12) und einer Außensohle (13) gebildet ist, wobei das Anbindungsteil (12) mit seiner einen Seite mit der Außensohle (13) verbunden ist.

15. Schuh nach Anspruch 14, **dadurch gekennzeichnet, dass** sich die Außensohle (13) über den gesamten Bereich erstreckt, in dem das Träger- oder Innenteil (3) und das Sohlenelement (4) voneinander beabstandet sind.

## Claims

1. Shoe, in particular sports shoe, with a shoe upper part (1) and a sole (2), wherein the sole (2) has a support part or inner part (3), which is designed for receiving the heel region of the wearer's foot and is fixedly connected to the shoe upper part (1), and a sole element (4), which is connected to the support part or inner part (3), wherein the support part or inner part (3) and the sole element (4) are spaced apart from each other, at least when viewed over part of their extent in the longitudinal direction (L) of the shoe, wherein the connection between the support part or inner part (3) and the sole element (4) takes place at two spaced-apart points (5, 6) in such a way as to form under the heel region of the wearer's foot a gap (7), in particular an air gap, between the support part or inner part (3) and the sole element (4), wherein the gap (7) extends at least in portions over the entire width of the sole (2), wherein the sole element (4) in the rear end region of the shoe is connected to the support part or inner part (3),
**characterized in**
**that** the gap (7) between the support part or inner part (3) and the sole element (4) is formed when viewed from the side of the shoe as an arc.

2. Shoe according to claim 1, **characterized in that** the gap (7) between the support part or inner part (3) and the sole element (4) is formed when viewed from the side of the shoe as an arc of a circle.

3. Shoe according to claim 1 or 2, **characterized in that** the gap (7) between the support part or inner part (3) and the sole element (4), when viewed in the longitudinal direction (L) of the shoe, extends between the lowest point (8) of the heel or of the support part or inner part (3) and the rear end (9) of the support part or inner part (3).

4. Shoe according to one of claims 1 to 3, **characterized in that** the gap (7) between the support part or inner part (3) and the sole element (4), when viewed in the longitudinal direction (L) of the shoe, extends at least over the region between the lowest point (8) of the heel or of the support part or inner part (3) and the rear end (9) of the support part or inner part (3) when viewed in the longitudinal direction of the shoe (L).

5. Shoe according to one of claims 1 to 4, **characterized in that** the gap (7) between the support part or inner part (3) and the sole element (4) when viewed in the longitudinal direction (L) of the shoe (x) extends over at least 10% of the overall length (X) of the shoe.

6. Shoe according to claim 5, **characterized in that** the gap (7) between the support part or inner part (3) and the sole element (4) when viewed in the longitudinal direction (L) of the shoe (x) extends over at least 15% of the overall length (X) of the shoe.

7. Shoe according to one of claims 1 to 6, **characterized in that** the connecting point (6) between the support part or inner part (3) and the sole element (4) that is arranged in the rear end region of the shoe lies at a height (h) above the surface of the ground that corresponds to at least 20% of the height (H) of the shoe in the heel region.

8. Shoe according to claim 7, **characterized in that** the connecting point (6) arranged in the rear end region of the shoe lies at a height (h) above the surface of the ground that corresponds to at least 60% of the height (H) of the shoe in the heel region.

9. Shoe according to one of claims 1 to 8, **characterized in that** a supporting element (10) is arranged in the gap (7) between the support part or inner part (3) and the sole element (4).

10. Shoe according to claim 9, **characterized in that** the supporting element (10) extends from the lowest point (8) of the heel or of the support part or inner part (3) in the longitudinal direction (L) of the shoe toward the front end (11) of the support part or inner part (3), and in particular leaves the rest of the gap (7) free.

11. Shoe according to claim 9 or 10, **characterized in that** the supporting element (10) extends only over part of the width of the support part or inner part (3).

12. Shoe according to one of claims 9 to 11, **characterized in that** the supporting element (10) widens in the longitudinal direction (L) of the shoe toward the front end (11) of the support part or inner part (3).

13. Shoe according to one of claims 1 to 12, **characterized in that** the support part or inner part (3) is formed as a shell-shaped body or has a shell-shaped body, which at least partially surrounds the heel of the wearer of the shoe.

14. Shoe according to claims 1 to 13, **characterized in that** the sole element (4) is formed at least partially by a joining part (12) and an outsole (13), the joining part (12) being connected by its one side to the outsole (13).

15. Shoe according to claim 14, **characterized in that** the outsole (13) extends over the entire region in which the support part or inner part (3) and the sole element (4) are spaced apart from each other.

## Revendications

1. Chaussure, en particulier chaussure de sport, comprenant une partie supérieure de chaussure (1) et une semelle (2), la semelle (2) présentant une partie de support ou partie intérieure (3) réalisée pour recevoir la partie du talon du pied de l'utilisateur et connectée fermement à la partie supérieure de chaussure (1) et un élément de semelle (4) connecté à la partie de support ou partie intérieure (3),
la partie de support ou partie intérieure (3) et l'élément de semelle (4) étant espacés l'un de l'autre au moins sur une partie de leur étendue, considérée dans la direction longitudinale de la chaussure (L), la connexion entre la partie de support ou partie intérieure (3) et l'élément de semelle (4) s'effectuant en deux endroits espacés l'un de l'autre (5, 6), de telle sorte qu'il se forme sous la partie du talon du pied de l'utilisateur une fente (7), notamment une fente d'air, entre la partie de support ou partie intérieure (3) et l'élément de semelle (4), la fente (7) s'étendant au moins en partie sur toute la largeur de la semelle (2), l'élément de semelle (4) étant connecté dans la région d'extrémité arrière de la chaussure à la partie de support ou partie intérieure (3),
**caractérisée en ce que** la fente (7) est réalisée sous forme courbe entre la partie de support ou partie intérieure (3) et l'élément de semelle (4), considéré depuis le côté de la chaussure.

2. Chaussure selon la revendication 1, **caractérisée en ce que** la fente (7) est réalisée en forme d'arc de cercle entre la partie de support ou partie intérieure (3) et l'élément de semelle (4), considéré depuis le côté de la chaussure.

3. Chaussure selon la revendication 1 ou 2, **caractérisée en ce que** la fente (7) s'étend entre la partie de support ou partie intérieure (3) et l'élément de semelle (4), considérée dans la direction longitudinale de la chaussure (L), entre le point le plus bas (8) du talon ou de la partie de support ou partie intérieure (3) et l'extrémité arrière (9) de la partie de support ou partie intérieure (3).

4. Chaussure selon l'une quelconque des revendications 1 à 3, **caractérisée en ce que** la fente (7) s'étend entre la partie de support ou partie intérieure (3) et l'élément de semelle (4), considérée dans la direction longitudinale de la chaussure (L), au moins sur la partie entre le point le plus bas (8) du talon ou de la partie de support ou partie intérieure (3) et l'extrémité arrière (9), considérée dans la direction longitudinale de la chaussure (L), de la partie de support ou partie intérieure (3).

5. Chaussure selon l'une quelconque des revendications 1 à 4, **caractérisée en ce que** la fente (7) s'étend entre la partie de support ou partie intérieure (3) et l'élément de semelle (4), considérée (x) dans la direction longitudinale de la chaussure (L), sur au moins 10% de la longueur totale (X) de la chaussure.

6. Chaussure selon la revendication 5, **caractérisée en ce que** la fente (7) s'étend entre la partie de support ou partie intérieure (3) et l'élément de semelle (4), considérée (x) dans la direction longitudinale de la chaussure (L), sur au moins 15% de la longueur totale (X) de la chaussure.

7. Chaussure selon l'une quelconque des revendications 1 à 6, **caractérisée en ce que** le point de connexion (6) disposé dans la région d'extrémité arrière de la chaussure entre la partie de support ou partie intérieure (3) et l'élément de semelle (4) est situé à une hauteur (h) au-dessus de la surface de fond, qui correspond à au moins 20% de la hauteur (H) de la chaussure dans la région du talon.

8. Chaussure selon la revendication 7, **caractérisée en ce que** le point de connexion (6) disposé dans la région d'extrémité arrière de la chaussure est situé à une hauteur (h) au-dessus de la surface de fond, qui correspond à au moins 60% de la hauteur (H) de la chaussure dans la région du talon.

9. Chaussure selon l'une quelconque des revendications 1 à 8, **caractérisée en ce qu'**un élément de support (10) est disposé dans la fente (7) entre la partie de support ou partie intérieure (3) et l'élément de semelle (4).

10. Chaussure selon la revendication 9, **caractérisée en ce que** l'élément de support (10) s'étend à partir du point le plus bas (8) du talon ou de la partie de support ou partie intérieure (3) dans la direction longitudinale de la chaussure (L) dans la direction de l'extrémité avant (11) de la partie de support ou partie intérieure (3) et laisse notamment libre le reste de la fente (7).

11. Chaussure selon la revendication 9 ou 10, **caractérisée en ce que** l'élément de support (10) s'étend uniquement sur une partie de la largeur de la partie de support ou partie intérieure (3).

12. Chaussure selon l'une quelconque des revendications 9 à 11, **caractérisée en ce que** l'élément de support (10) s'élargit dans la direction longitudinale de la chaussure (L) dans la direction de l'extrémité avant (11) de la partie de support ou partie intérieure (3).

13. Chaussure selon l'une quelconque des revendications 1 à 12, **caractérisée en ce que** la partie de support ou partie intérieure (3) est réalisée sous forme de corps en forme de coque ou présente un corps en forme de coque, qui entoure le talon du support de la chaussure au moins en partie.

14. Chaussure selon l'une quelconque des revendications 1 à 13, **caractérisée en ce que** l'élément de semelle (4) est formé au moins en partie d'une partie de liaison (12) et d'une semelle extérieure (13), la partie de liaison (12) étant connectée à la semelle extérieure (13) par son premier côté.

15. Chaussure selon la revendication 14, **caractérisée en ce que** la semelle extérieure (13) s'étend sur toute la partie dans laquelle la partie de support ou partie intérieure (3) et l'élément de semelle (4) sont espacés l'un de l'autre.
